# FASCICULE DE BREVET EUROPEEN

(11) **EP 0 786 419 B1**
(45) Date de publication et mention de la délivrance du brevet: **26.06.2002**
(21) Numéro de dépôt: 96402773.4
(22) Date de dépôt: 17.12.1996
(51) Int. Cl.: B65D 83/00, B05B 11/00, B65D 1/08

(54) **Flacon doseur**
Flasche mit Dosiervorrichtung
Dosing bottle

(30) Priorité: 25.01.1996 FR 9600862
(43) Date de publication de la demande: 30.07.1997
(73) Titulaire: L'OREAL, 75008 Paris (FR)
(72) Inventeur: Gueret, Jean-Louis, 75011 Paris (FR)
(74) Mandataire: Boulard, Denis

(56) Documents cités:
- FR-A- 733 446
- FR-A- 771 150
- FR-A- 1 164 796
- FR-A- 1 248 664
- FR-A- 1 376 462
- FR-A- 2 411 140
- FR-A- 2 630 409
- FR-E- 59 866
- US-A- 3 145 879
- US-A- 4 162 030
- US-A- 4 770 305

## Description

L'invention a pour objet un nouveau flacon distributeur, permettant une distribution contrôlée et éventuellement dosée de son contenu, tout en offrant une préhension agréable. En outre ce flacon est muni d'un système d'étanchéité qui prévient notamment une dégradation par l'air du produit pendant son stockage et/ou entre deux utilisations.

De façon habituelle, les gels ou les crèmes, dans le domaine pharmaceutique ou cosmétique, sont stockés dans des pots, munis d'un simple couvercle, et prélevés au doigt directement dans le pot. Cette pratique a deux inconvénients : la contamination microbienne introduite dans le produit qui est stocké, et le dosage approximatif du produit.

Il est connu d'utiliser un compte-goutte pour distribuer un produit liquide de façon mesurée. Un compte-goutte comprend habituellement un réservoir ayant un moyen d'élévation de pression, généralement une poire, à l'une de ses extrémités et un orifice réduit à l'autre extrémité. L'utilisation est la suivante : l'air est chassé du réservoir par actionnement du moyen d'élévation de pression, l'extrémité comprenant l'orifice réduit est immergée dans un flacon contenant le produit à doser et le produit pénètre dans le réservoir par relachement du moyen d'élévation de pression. Le produit est ensuite distribué par actionnement du moyen d'élévation de pression. De tels systèmes de compte-goutte ne sont pas adaptés à la distribution de produits de consistance crémeuse ou de gels et de tous les produits visqueux en général. En effet, des produits de cette consistance ne peuvent que difficilement remonter à travers le réducteur, des bulles d'air étant aspirées dans le réservoir en même temps que le produit et une partie du produit reste inévitablement collée sur la paroi extérieure du compte-goutte.

En outre, chaque utilisation du compte-gouttes suppose une ouverture préalable du flacon et donc la mise en contact du produit avec l'oxygène de l'air.

On connait également des flacons aux parois plus ou moins déformables munies d'une extrémité réductrice offrant une distribution mesurée du produit qu'ils renferment par simple pression sur leurs parois. Ces flacons, pressés à pleine main, présentent l'inconvénient de ne pas offrir un dosage très fin de la distribution. En outre, leurs parois étant déformables, on ne peut les transporter dans des bagages qu'avec certaines précautions, c'est-à-dire à l'abris de toute pression et de chocs. Si l'adjonction d'un système de fermeture étanche au réducteur permet d'éviter des fuites accidentelles, il reste toujours le risque de voir la paroi du flacon céder sous une pression trop forte. En outre, de tels flacons ont tendance à se déformer dans le temps, en particulier à garder la forme concave imprimée par la pression de la main. Enfin, les matériaux plastiques déformables dont sont constitués ces flacons, sont peu adaptés au conditionnement des produits de luxe pour lesquels on préfère des matériaux plus rigides. En outre, les produits d'un coût élevé sont distribués en petites quantités et on ne sait pas faire des flacons aux parois déformables de petite taille et offrant une restitution complète du produit.

On connait, par exemple par les documents US-3,145,879, FR-733446, FR-1248664, FR-2411140, FR-1164796, FR-771150, des dispositifs comprenant une cavité réservoir remplie d'un produit à distribuer, munie de deux extrémités, l'une comportant un moyen d'élévation de pression, l'autre d'un système de freinage. Toutefois aucun de ces documents ne mentionne de dispositif d'étanchéité à usage unique ou semi-permanent appliqué à un tel dispositif.

On connait par le document US-4,770,305 un dispositif d'étanchéité à usage unique appliqué au sommet du goulot d'une bouteille, ce dispositif consistant en un opercule d'aluminium et une pointe destinée à percer cet opercule avant la première utilisation. Toutefois, ce document ne suggérait aucunement l'usage d'un tel dispositif dans une autre application que le goulot d'une bouteille.

Le document FR-2656240 décrit un dispositif d'étanchéité semi-permanent pour le remplissage et la distribution d'un produit contenu dans un réservoir constitué d'une poche souple. Ce document ne décrit ni ne suggère l'application d'un tel dispositif à une autre application que le remplissage et la distribution d'un réservoir.

Aussi, c'est avec étonnement que la demanderesse a découvert un nouveau flacon d'une rigidité permettant une manipulation aisée, muni d'un système de distribution qui autorise une distribution contrôlée et éventuellement un dosage fin du produit qu'il contient, quelle que soit la viscosité de celui-ci, tout en assurant une bonne conservation du produit au cours du temps.

L'invention a pour objet un flacon distributeur, comprenant: a) - un réservoir contenant un produit et muni d'au moins deux ouvertures, une première ouverture, se terminant par un col ; b) - au moins un moyen de pressurisation du réservoir ; c) - un moyen de freinage et de rétention du produit ou réducteur, situé au voisinage d'une seconde ouverture ; d) - un moyen de fixation du moyen de pressurisation sur la première ouverture du réservoir; caractérisé en ce qu'il comporte, en outre, un dispositif d'étanchéité apte à passer, au moins préalablement à la première utilisation, d'une première position dans laquelle le réservoir est séparé, de manière étanche à l'air, du moyen de pressurisation, à une seconde position dans laquelle l'étanchéité entre le réservoir et le moyen de pressurisation est rompue.

Avantageusement, le passage de la première position à la seconde position se fait de manière irréversible, préalablement à la première utilisation.

Selon un mode de réalisation, le dispositif d'étanchéité est agencé de manière à pouvoir passer de la première à la seconde position, lors de chaque nouvelle utilisation.

De préférence, la première ouverture est formée d'un clapet unidirectionnel, apte à s'ouvrir en direction du corps réservoir et à empêcher la rentrée du produit jusqu'au moyen de pressurisation.

Le produit à distribuer peut être une pâte, une crème, un gel, un liquide, de la poudre libre, et de façon générale toute forme galénique à l'exception d'un solide compact.

De façon préférentielle, le corps du flacon est choisi d'une rigidité suffisante pour ne pas se déformer sous une pression manuelle normale, dans des conditions habituelles d'utilisation. Pour cela, on utilise un matériau naturellement rigide, comme par exemple le verre ou l'aluminium. On peut utiliser également des matériaux thermoplastiques comme le polypropylène, le polyéthylène, le polystyrène ou des copolymères de l'éthylène, du propylène et/ou du styrène, ces matériaux étant utilisés à des épaisseurs suffisantes pour leur conférer la rigidité voulue. On peut aussi fabriquer un flacon rigide à l'aide d'un matériau plus souple si ce flacon est de petite taille et possède des formes anguleuses. Ainsi, le produit contenu dans le réservoir inclus dans le corps du flacon ne peut pas s'écouler sous l'effet d'une pression accidentelle exercée sur le corps du flacon.

En l'absence des moyens de pressurisation et des moyens de freinage et de rétention prévus par la présente invention, des flacons rigides, quelle que soit la raison de leur rigidité, ne permettent habituellement pas une bonne vidange de leur contenu.

Lors du conditionnement du flacon le produit est introduit à l'intérieur du corps récipient. Le moyen de freinage et de rétention, qui est choisi en fonction de la nature du produit, empêche le produit de sortir du flacon en l'absence de pression.

Le flacon comprend éventuellement un capot C_{R}, coopérant avec la seconde extrémité du flacon où est placé le réducteur.

L'objet de l'invention concerne plus particulièrement les produits fluides, comme les lotions, en particulier les laits et les shampooings, les gels, les crèmes, les mousses, dont on souhaite contrôler la distribution. En particulier, cette invention concerne des produits à usage cosmétique ou thérapeutique, et en règle générale des produits dont le prix est élevé et dont on veut éviter le gaspillage. Les flacons selon l'invention permettent une distribution contrôlée et éventuellement un dosage de tels produits.

Le dispositif d'étanchéité assure une absence de contact du contenu du réservoir avec l'air pendant toute la durée du stockage et éventuellement entre deux utilisations. En outre, les flacons selon l'invention interdisent tout contact direct entre le manipulateur et l'intérieur du réservoir. Ainsi, les risques de contamination microbienne sont extrêmement limités.

De façon préférentielle, l'ensemble constitué du moyen de pressurisation, de la première extrémité P du flacon et du moyen de fixation comprend au moins un moyend'étanchéité à usage unique ou semi-permanent.

Les moyens d'étanchéité à usage unique qui peuvent être employés dans la présente invention consistent par exemple en un opercule déchirable ou perçable qui est percé ou déchiré lors de la première utilisation par actionnement du moyen de pressurisation. Par exemple cet opercule est constitué d'une feuille d'aluminium ou d'un film de polyéthylène ou de tout autre matériau facilement déchirable, et le moyen de pressurisation est muni d'un percuteur qui vient percer ou déchirer l'opercule lorsque l'on appuie sur le moyen de pressurisation. On peut également avoir placé dans l'espace compris entre l'opercule et le moyen de pressurisation une bille non fixée au moyen de pressurisation qui vient appuyer sur l'opercule et le déchirer lorsque l'on appuie sur le moyen de pressurisation. Cet opercule peut-être fixé indifféremment au moyen de pressurisation, au col du flacon, au moyen de fixation ou aux moyens de collage ou de soudure qui maintiennent des pièces fixées entre elles. De plus, l'opercule doit avantageusement être en matériau imperméable à l'air et aux composants de la formule afin d'éviter que ceux-ci ne migrent hors du réservoir pendant le stockage ; ce matériau doit en outre être chimiquement inerte par rapport à la formule utilisée.

Le moyen d'étanchéité semi-permanent peut être constitué d'un dispositif de fixation comprenant deux positions : une position ouverte et une position fermée, que l'on peut actionner d'un geste simple. De façon avantageuse un tel dispositif est constitué d'au moins deux parties solidaires et fixées, l'une au col du flacon et l'autre au moyen de pressurisation. Ces deux parties peuvent être placées en deux positions relatives différentes, par un mouvement simple de l'une de ces parties. Dans l'une de ces deux positions un passage ou un canal traversant le moyen de fixation met en communication le moyen de pressurisation avec le réservoir, dans l'autre position ce passage ou ce canal n'existe plus ou est obturé et la fermeture entre le moyen de pressurisation et le réservoir est étanche. De tels moyens d'étanchéité, bien connus de l'homme du métier, fonctionnent par un mouvement d'ouverture fermeture par rotation, par déplacement vertical, horizontal, latéral, par bascule.

On peut prévoir que le dispositif d'étanchéité comprenne en outre une membrane perméable à l'air et imperméable aux liquides, qui empêche le produit de remonter jusqu'au moyen de pression.

On peut en outre également prévoir que le col du flacon, à l'extrémité de la première ouverture P comporte une partie réduite, de façon à limiter la possibilité pour le produit de remonter jusqu'au moyen de pression. Par exemple, on peut prévoir que le moyen de pressurisation et le réservoir communiquent par un canal étroit, comme un canal capillaire.

De façon préférentielle, la capacité du moyen de pressurisation est inférieure au volume du flacon. Ainsi, on peut distribuer le produit de façon contrôlée. Habituellement on choisit une capacité du moyen de pressurisation allant de 0,1ml à 5ml. Préférentiellement la capacité du moyen de pressurisation va de 0,2% à 25% du volume du flacon. Ainsi on ne peut pas excercer de fortes pressions de façon accidentelle sur le moyen de pressurisation qui pourraient entrainer une vidange importante du flacon. La capacité du moyen de pressurisation est ajustée par l'homme du métier en fonction de la rhéologie, en particulier de la viscosité, du produit et de la dose d'utilisation habituelle de ce produit.

De façon préférentielle, le moyen de pressurisation est constitué d'une poire en matériau élastomérique, d'un piston ou d'un soufflet relié à la première ouverture P par l'intermédiaire d'un moyen de fixation connu de l'homme du métier, comme par exemple par claquage ou par vissage. Si le moyen de pressurisation est constitué d'une poire, celle-ci peut-être de forme quelconque. Eventuellement, le moyen de pressurisation peut être surmonté d'un bouton à presser en matériau rigide. Préférentiellement, l'ensemble constitué du moyen de pressurisation, du moyen de fixation et du col est partiellement encapsulé dans une pièce rigide. Cet encapsulage permet de protéger partiellement le moyen de pressurisation des chocs ; il offre une meilleure étanchéité de la fixation du moyen de pressurisation sur le col du corps ainsi qu'une meilleure préhension du flacon distributeur. Cet encapsulage peut être réalisé par tous moyens connus de l'homme du métier, comme par exemple par surmoulage de la pièce rigide autour de l'ensemble constitué du moyen de pressurisation, du moyen de fixation et du col.

La pièce rigide est constituée d'un matériau rigide quelconque, comme par exemple un thermoplastique parmi lesquels on peut citer le polypropylène, le polyéthylène, le polystyrène ou les copolymères de l'éthylène, du propylène et/ou du styrène, ces matériaux étant utilisés à des épaisseurs suffisantes pour leur conférer la rigidité voulue.

Eventuellement, la pièce rigide et la poire élastomérique peuvent être moulées en une seule pièce en matériau thermoplastique dont l'épaisseur varie en fonction de la rigidité souhaitée. La pièce rigide peut également être constituée de deux pièces distinctes qui sont assemblées autour de l'ensemble constitué du moyen de pressurisation, du moyen de fixation et du col par vissage, par claquage, par collage ou par tout autre moyen connu de l'homme du métier.

Eventuellement, la pièce en matériau rigide peut comprendre un couvercle pour protéger le moyen de pressurisation.

Lorsque le moyen de pressurisation est partiellement encapsulé dans la pièce rigide, l'encapsulation est réalisée de telle sorte que le moyen de pressurisation se trouve à l'intérieur d'une cavité creuse aménagée dans la pièce rigide, et que le moyen de pressurisation affleure à la surface de la pièce rigide ou qu'il soit sensiblement en retrait par rapport à cette surface. Ainsi, lorsque l'utilisateur tient le flacon dans sa main, il doit atteindre le moyen de pressurisation avec son doigt et ne risque pas de l'actionner par erreur. En outre, le caractère rigide avantageux de l'ensemble du flacon permet une bonne tenue en main et une préhension très ferme. Lorsque le flacon est placé dans un bagage, la pièce rigide protège le moyen de pressurisation et évite que celui-ci ne soit actionné par accident.

Selon une variante de l'invention, le flacon peut être muni de deux moyens de pression placés de façon symétrique par rapport à la première ouverture P, en vue de faciliter la manipulation du flacon. Cette variante permet d'exercer une pression simultanée avec le pouce d'un côté et avec un autre doigt, de préférence l'index, de la même main, de l'autre côté du flacon et permet à l'utilisateur une bonne préhension associé à un très bon contrôle du débit.

Le réducteur permettant la distribution du produit est choisi en fonction du produit à distribuer. Le diamètre de son canal de distribution est choisi en fonction de la rhéologie, et en particulier de la viscosité du produit, de telle sorte qu'en l'absence de pression sur le moyen de pressurisation, le produit ne s'écoule pas spontanément par ce canal.

De façon préférentielle, le réducteur comprend à la sortie du réducteur, à l'intérieur du flacon, une cellule de retenue, ouverte sur le réservoir, de telle sorte qu'un peu de produit soit retenu à l'intérieur de cette cellule, dans les positions normales d'utilisation du flacon (position verticale, réducteur vers le bas, position horizontale et toute position intermédiaire). L'entrée et la sortie du réducteur sont définis par le sens d'écoulement du produit. Cette cellule de retenue peut par exemple être constituée par les parois du réducteur, si celui-ci est d'une longueur suffisante par rapport à sa largeur en fonction de la viscosité du produit pour assurer une bonne retenue, ou par une cheminée s'étendant dans le réservoir qui prolonge les parois du réducteur; elle pourra également être formée par un rebord annulaire à l'entrée de la cellule.

La cellule de retenue permet de conserver une petite quantité de produit disponible pour une distribution immédiate même si le flacon a été stocké dans une position autre que réducteur en bas. Cette quantité de réserve permet, en outre, par sa hauteur suffisante, d'empêcher le passage d'air contenu dans le réservoir, au travers du produit, lorsque l'on actionne le moyen de pressurisation. Enfin, la cellule de retenue permet un meilleur épuisement du contenu du flacon.

Le réducteur et le corps du flacon peuvent ne constituer qu'une seule pièce, le réducteur étant le prolongement du flacon, mais ils peuvent également consister en deux pièces, le réducteur étant alors vissé ou clipé de façon étanche sur l'embouchure du flacon. A l'extrémité du réducteur assurant la distribution peut se trouver un moyen d'obturation qui obture le réducteur en l'absence de pression et plie sous la poussée du produit. L'obturateur peut consister en une lèvre élastique ou une valve élastique dont les rebords s'écartent sous la pression du produit. Une telle valve consiste en un embout plat ou circulaire en matériau élastomérique dont une extrémité est glissée sur l'extrémité, rigide, du réducteur et l'autre extrémité est percée d'une ouverture plus ou moins large qui reste fermée en l'absence de pression. Le réducteur peut être obturé par un joint plat déformable placé au fond du capot. Le réducteur peut également être obturé de façon étanche par un système de capsule service appartenant au capot. En outre, l'extrémité de sortie du réducteur peut être munie de tout moyen facilitant la distribution du produit, comme par exemple un applicateur en mousse, une surface de massage, une bille, une spatule ou un pinceau.

Selon une variante de l'invention, le réducteur peut comprendre plusieurs canaux pour la distribution simultanée du produit. Préférentiellement le réducteur comprend un à trois canaux.

Le capot de la capsule service peut être fixé sur le flacon ou sur le réducteur par tout moyen connu de l'homme du métier comme le claquage, le vissage, au moyen d'une fermeture à bayonnette etc...

Comme indiqué ci-dessus, le moyen de pressurisation peut être fixé sur le col du flacon qui se termine par la première ouverture P par l'intermédiaire du moyen de fixation. Cette fixation est de préférence étanche, de telle sorte qu'une pression exercée sur le moyen de pressurisation est intégralement retransmise dans le corps du flacon et se traduit par un écoulement du produit. La fixation du moyen de pressurisation sur le col peut être assurée par le moyen de pressurisation lui-même : par exemple, le moyen de pressurisation peut se prolonger par une jupe qui présente un profil complémentaire du profil du col du flacon. La fixation du moyen de pressurisation sur le col du flacon peut également être assurée par une bague rigide surmoulée ou non sur le moyen de pressurisation. Selon une variante de l'invention, le couvercle de la pièce rigide peut comprendre une charnière et être, moulé en une seule pièce avec la pièce rigide, le moyen de pressurisation étant fixé sur ce couvercle par tout moyen connu de l'homme du métier. En outre, le moyen de pressurisation peut aussi être moulé en une seule pièce avec le couvercle de la pièce rigide.

De préférence le flacon comprend un moyen de retour d'air. Ce retour d'air à l'intérieur du flacon après utilisation peut être assuré au travers du réducteur, par exemple au moyen d'une capsule propre à reprise d'air. Il peut également être assuré par le moyen de pressurisation à l'aide d'une valve de reprise d'air se trouvant entre le moyen de pressurisation et l'air extérieur. On peut aussi munir le moyen de pressurisation d'un trou que le doigt vient obturer pour la distribution et qui laisse passer l'air lorsque le doigt se détache du moyen de pressurisation. Dans le cas où la reprise d'air ne se fait pas par l'intermédiaire du réducteur, le flacon est alors muni d'une valve anti-retour, par exemple au niveau du col ou du moyen de fixation, qui empêche la remontée du produit jusqu'au moyen de pressurisation.

Le capot C_{R} qui ferme l'extrémité distributrice (sortie) du flacon est de forme quelconque. De façon préférentielle, ce couvercle présente une face plane qui permet le stockage du flacon tête en bas ; ainsi, le produit descendant par gravité dans l'embouchure du réducteur, le flacon est toujours prêt à l'emploi.

Le moyen de pressurisation est placé indifféremment sur le haut du flacon ou de façon latérale par rapport au flacon. Lorsque le moyen de pressurisation est placé sur le haut du flacon, il peut être placé sur le même axe que le réducteur ou sur un axe différent de celui-ci.

Afin de mieux faire comprendre l'objet de l'invention, on va décrire ci-après, à titre d'exemple, des dispositifs répondant aux caractéristiques de cette invention. Sauf cas particulier les parties supérieure (col et pièces attachées au col) et inférieure (réducteur et pièce coopérant avec le réducteur) du flacon sont indépendantes et l'on pourra combiner entre elles toutes les solutions proposées pour ces deux parties du flacon dans les exemples qui suivent.

La figure 1 est une vue en coupe longitudinale d'un flacon selon l'invention.

Les figures 2A et 2B sont une vue en coupe longitudinale d'un flacon selon l'invention comportant deux poires, une capsule service, une capsule élastique et un système d'ouverture fermeture par rotation.

Les figures 3A, 3B et 3C sont des vues respectivement en perspective, en coupe longitudinale et en coupe longitudinale partielle d'un flacon selon l'invention muni d'un applicateur en mousse et d'un système d'ouverture fermeture par pivot.

La figure 4 est une vue en perspective d'un flacon selon l'invention dont le moyen de pressurisation est protégé par un couvercle à charnière.

Les figures 5A et 5B représentent une vue en perspective et une vue en coupe transversale partielle d'un dispositif selon l'invention dont la poire est placée sur un couvercle à charnière.

Les figures 6A et 6B représentent une vue en coupe transversale et transversale agrandie d'un réducteur comprenant une cellule de retenue. La figure 6C représente une vue en coupe transversale d'une extrémité de réducteur.

Les figures 7A et 7B représentent une vue en coupe longitudinale et longitudinale agrandied'un dispositif selon l'invention à stockage horizontal.

Les figures 8A et 8B sont des vues : de coupe en perspective et en coupe transversale, d'un embout adaptable sur un dispositif selon l'invention.

Le dispositif représenté sur la figure 1 comprend un corps récipient en verre 101 contenant le produit 102, une poire en matériau élastomère 103, un moyen de fixation 104 de la poire 103 sur le col 112 du flacon, ce moyen de fixation étant en forme de bague, un obturateur 105, une valve anti-retour 106, une bille de percussion 107 et un capot 109 ; le corps du flacon se prolonge d'un côté en un réducteur 110, muni d'une ouverture de sortie du produit R et présentant un profil 111 et de l'autre en un col cylindrique 112, comprenant des moyens d'accrochage 113 de la bague 104 sur sa surface extérieure et une ouverture P d'entrée d'air. La poire comprend une valve de reprise d'air 108 en son centre sur sa face interne et est surmoulée sur toute sa périphérie par la bague 104 en matériau rigide, munie d'une jupe interne cylindrique 114 qui s'emboîte dans les moyens d'accrochage 113 du col 112 et d'une jupe extérieure 115 de diamètre interne sensiblement égal au diamètre externe du col 112 et comprenant des moyens d'accrochages 116 complémentaires de ceux 113 présents sur le col 112 du flacon. L'obturateur 105 est constitué d'une pellicule en aluminium soudée à la bague 104, à la périphérie de la poire, et obturant avec la bague l'ouverture P. La bille 107 est placée entre la poire et l'obturateur, de sorte qu'au moment de la première utilisation une pression exercée sur la poire provoque par répercussion sur la bille le déchirement de l'obturateur. Le capot 109 est muni d'une jupe cylindrique interne 117, d'une jupe externe 118 et d'un ergot 119, coaxiaux. La jupe externe 118 présente un profil qui coopère avec le corps du flacon, la jupe interne 117 présente un profil qui coopère avec le profil 111 du réducteur et l'ergot 119 est placé de telle sorte qu'il pénètre dans l'ouverture R en l'obturant lorsque le capot 109 est fermé sur le flacon. Le capot est muni d'un fond plat 120 qui permet le stockage vertical du flacon, l'extrémité R vers le bas ; aussi, dès son ouverture, le flacon est toujours prêt à l'emploi.

Le dispositif représenté sur la figure 2A comprend un flacon-réservoir 201 en verre contenant un produit 201a, une capsule service 202 du côté du réducteur 216, une double poire 203 du côté opposé au réducteur, en polyéthylène et un sytème d'ouverture-fermeture tournant constitué d'une pièce fixe 205 et d'une pièce mobile 206. L'extrémité P du flacon se termine par un col 207 muni de moyens d'accrochage 207a, l'autre extrémité R se termine par un autre col 208 muni de moyens d'accrochage 208a. La capsule service comprend un corps 209 et un capot 210 reliés par une charnière 211. Le capot 210 comporte des moyens de fixation 212 permettant de le fermer sur le corps de la capsule service. Celui-ci comprend une jupe externe 213 dont l'extrémité opposée au capot 210 coopère avec le corps 201 du flacon et une jupe interne 214 coaxiale à la jupe 213, munie de moyens d'accrochage 215 complémentaires des moyens d'accrochage 208a du col 208. Le corps 209 de la capsule service comprend une ouverture formant le réducteur 216, obturé par une lèvre élastique 226, en matériau élastomère, surmoulée autour du réducteur 216, visible plus en détail sur la figure 2B. Le réducteur 216 prolonge le col 208. Le capot 210 de la capsule service comprend une jupe interne cylindrique 217 dans laquelle vient se placer le réducteur 216. Lorsque le capot 210 de la capsule service est en position fermée, comme représenté sur la figure, l'extrémité 216a du réducteur est inséré dans la jupe interne 217 du capot et repose sur le fond du capot, de façon à assurer une fermeture étanche. Lorsque la capsule service est ouverte, la lèvre élastique 226, peut laisser passer le produit (ouverture sens B) sous l'action d'une pression exercée sur ce produit ; lorsque cesse cette pression, la lèvre 226 laisse passer l'air (ouverture sens A), sous l'effet de la dépression dans le flacon. Les deux poires 203 sont moulées en une seule pièce pliée au montage au niveau des charnières 231 et fixée par clipsage 218 à leurs deux extrémités autour de la pièce mobile 206 du système d'ouverture-fermeture tournant. La pièce mobile 206 est traversée par un canal principal 219 dans lequel se trouve la pièce fixe 205 et par deux canaux latéraux radiaux 220. Le canal 219 débouche dans le flacon par l'ouverture P. Chacun des canaux 220 s'ouvre par une de ses extrémités sur la cavité 203a de l'une des poires, l'autre extrémité s'ouvrant sur le canal transversal 225 de la pièce fixe 205 en position ouverte. La pièce mobile 206 est en outre munie de moyens d'accrochage 222 coopérant avec les moyens d'accrochage 207a (clipsage) du col 207 au niveau de l'ouverture P et étant en appui sur un épaulement 230 du corps du flacon. Ces moyens 207a autorisent la rotation de la pièce 206 autour de ce col. La pièce fixe 205 est fixée au col 207 par des moyens d'accrochage 223 (clipsage) complémentaires de ceux 207b du col 207. Elle est traversée par un canal principal 224 qui prolonge le col 207 du flacon et par le canal transversal 225, débouchant dans le canal 224, à hauteur des canaux latéraux de la pièce mobile 206. La pièce mobile 206 pouvant tourner autour du col 207, elle peut se placer dans deux positions privilégiées déterminées par des butées non représentées, placées sur le col 207 : dans une position d'ouverture le canal transversal 225 est en regard des canaux latéraux 220 et une pression exercée sur les poires 203 est transmise à l'intérieur du flacon puis en sortie du réducteur 216, dans la position de fermeture, le canal transversal 225 est perpendiculaire aux canaux latéraux 220 et une pression sur les poires reste sans effet.

Le dispositif représenté sur les figures 3A à 3C comprend un flacon 301 réservoir contenant un produit 301b, une poire en élastomère 302 surmoulée par une pièce 303 à section triangulaire en polypropylène, une pièce 304 en polypropylène fixée sur le col 305 du flacon, un capot 306 et un applicateur 307 en mousse. Le flacon se termine d'un côté par un réducteur 308 muni d'une ouverture R dans laquelle est placé l'applicateur 307 en mousse et de l'autre côté par le col 305 dont l'extrémité définit l'ouverture de sortie P, ce col étant muni de moyens d'accrochage 309 (clipsage) sur sa surface extérieure ; le capot 306 est muni d'une jupe interne 310 et d'une jupe externe 311 coaxiales qui coopèrent respectivement avec le réducteur et le corps du flacon ; la poire 302 de forme ronde est surmoulée sur sa périphérie par la pièce 303 ; la pièce 303 est munie d'une rotule centrale 313 lui permettant de pivoter autour de l'axe I-I, perpendiculaire à l'axe longitudinal X-X du flacon. Cette rotule 313 est traversée par un canal 314 et coopére avec une partie complémentaire 315 de la pièce 304. Cette partie complémentaire 315 comprend une ouverture, qui pourrait également prendre la forme d'un canal destinée à mettre en communication le col 305 du flacon et la rotule; la pièce 304 est munie d'une jupe quasi parallélépipédique 317 comprenant des moyens d'accrochage 318 (clipsage) complémentaires de ceux 309 appartenant au col 305 du flacon ; les deux pièces 303 et 304 coopèrent entre elles au moyen de la rotule 313 de façon à définir deux positions relatives préférées correspondant au repos de l'un ou l'autre des bords extrêmes 303a, 303b de la pièce 303 sur la pièce 304; dans l'une de ces positions le canal 314 et l'ouverture 316 sont en regard et une pression sur la poire 302 est transmise au réservoir contenant le produit 301b puis au réducteur ; dans l'autre position, le canal 314 et l'ouverture 316 ne communiquent pas, aussi toute pression sur la poire 302 reste sans effet ; ainsi on peut passer par un simple basculement de la pièce d'un flacon ouvert à un flacon fermé.

Le dispositif représenté sur la figure 4 est constitué d'un corps muni de deux ouvertures se terminant d'un côté par un réducteur 402 et de l'autre par un col relié à une poire élastomérique 403 par l'intermédiaire d'un moyen de fixation, de deux pièces en matériau rigide 401 et 415 présentant un profil unique et d'un capot 404. La poire 403 affleure à la surface de la pièce 415. Le capot 404 est muni d'une jupe d'étanchéité 405 dans laquelle s'emboîte l'extrémité du réducteur 406, d'une jupe de fixation 407 du capot sur le réducteur. Cette jupe 407 et ce réducteur sont munis de moyens d'accrochage 408, 409 complémentaires définissant une fermeture à baïonnette ; le corps du flacon est partiellement surmoulé par la pièce 401 qui comporte une découpe autour de la poire 403. La pièce 415 est fixée par claquage dans cette découpe. La pièce 401 présente un profil propre à coopérer avec le capot 404 pour donner un profil unique uniforme. La pièce 415 comprend un couvercle 410 à charnière 412 qui, en position fermée, recouvre la poire 403 ; le couvercle 410 comporte un relief 411 propre à épouser les formes de la poire.

Selon une variante, on peut prévoir que l'extrémité du réducteur est insérée dans la jupe interne du capot 405 et repose sur un joint, de façon à assurer une fermeture étanche, le joint permettant d'éviter que se crée une dépression dans le flacon au moment de son ouverture.

Le dispositif représenté sur les figures 5A et 5B comprend un corps 502 muni des deux ouvertures se terminant d'un côté par un réducteur (non représenté) et de l'autre (P) par un col 502a sur lequel est fixée la pièce rigide en polyéthylène 503. Cette dernière comprend un couvercle 504 incluant une poire 506 en polyéthylène dont l'épaisseur de parois est inférieure à celle du couvercle 504. La pièce 503 porte un opercule 505. La pièce 503 est coulée en une pièce et comprend un corps 507, le couvercle 504, la poire 506 et la charnière 508 reliant le couvercle et le corps. Le corps 507 de cette pièce 503 est fixé sur le col 502a du flacon (clipsage) et comprend une ouverture O qui prolonge l'ouverture P du flacon, cette ouverture O étant obturée par l'opercule 505 en aluminium soudé sur le corps 507 de la pièce ; le corps 507 de la pièce 503 est muni d'une jupe 513 cylindrique ; le couvercle 504 comprend un moyen d'accrochage 509 permettant son accrochage sur le corps 507, qui est muni de moyens d'accrochage complémentaires 512, et une jupe 510 qui coopère de façon étanche avec la jupe 513 du corps de sorte que lorsque le couvercle 504 est fermé le flacon est prêt à l'utilisation ; la poire 506 est placée de telle sorte qu' en position fermée elle soit en regard de l'ouverture O ; la poire 506 est munie d'un percuteur 511 de sorte que lorsque l'on ferme le capot 504 et que l'on exerce une pression sur la poire le percuteur 511 vient déchirer l'obturateur 505. Cette pression entraine la sortie du produit par l'extrémité du flacon opposée à l'ouverture P. L'ensemble a une symétrie de révolution.

Le réducteur 601 des figures 6A et 6B coopère avec le corps 602 du flacon par des moyens 603 d'accrochage complémentaires de ceux 604 dont est muni le corps du flacon ; le réducteur 601 est muni sur son pourtour intérieur d'un bourrelet annulaire 605 qui définit une cellule de retenue 606. Ainsi même si le flacon est stocké dans une position autre que verticale, il reste toujours dans la cellule au moins une dose de produit prête à être distribuée. La sortie R du réducteur est obturée par une lèvre élastique 607 en élastomère qui retient le produit en l'absence de pression dans le réservoir. Le fonctionnement de ce dispositif est identique à ceux décrits précédemment.

Selon une variante représentée sur la figure 6C, une valve circulaire 609 en élastomère, est moulée sur une pièce 618, fixée au réducteur 603 et traversée par le canal 619. Cette valve assure la fermeture de l'ensemble.

Le dispositif représenté par la figure 7 se différencie des précédents par le fait qu'il est agencé de façon à être posé à plat sur un support dans le sens de sa plus grande dimension. A cet effet, le col 710 du flacon 701, qui est obturé par un opercule déchirable 705, comprend un coude 702. Le moyen de pressurisation comporte un soufflet 703 rendu solidaire du col 710 par des moyens de fixation 704 du type bague. Ce soufflet est surmonté d'un bouton poussoir rigide 713. En outre l'extrémité de sortie R comporte un réducteur 708 dont l'axe longitudinal forme un angle 90°<α<180° par rapport à l'axe du corps du flacon. L'extrémité R est obturée par un bouchon 717.

Selon une variante de l'invention, on peut prévoir qu'un flacon selon l'invention (non représenté) soit muni à son extrémité permettant la distribution, d'un embout tel que représenté sur les figures 8A et 8B. L'embout 801 représenté sur cette figure est constitué de deux pièces: la première, 801.1 comporte des moyens d'accrochage (non représentés) permettant sa fixation sur le réducteur du flacon (emmanchement à force par exemple). La pièce 801.1 est reliée par l'intermédiaire d'une charnière film 801.3 à la seconde partie de l'embout : 801.2. Les pièces 801.1 et 801.2 comportent des moyens d'accrochage 801.4, 801.5, permettant de les maintenir fixées l'une contre l'autre, dans leur position courante d'utilisation, ainsi que des moyens d'étanchéité (on représentés). On pourrait également prévoir que l'embout 801 soit constitué d'une seule pièce correspondant aux deux pièces 801.1 et 801.2 maintenues en position fixée. L'embout 801 est traversé par un canal 802 comportant trois parties : le canal supérieur 802.1 communique avec l'intérieur du flacon. Un clapet battant bi-directionnel 803 sépare le canal supérieur 802.1 du canal médian 802.2. Le canal inférieur 802.3 prolonge le canal médian 802.2 et s'ouvre vers l'extérieur du flacon. La largeur du canal 802 se réduit quand on passe de l'entrée du canal 802, à l'intérieur du flacon, vers la sortie du canal 802 : Le canal médian 802.2 est d'une largeur plus grande au niveau du clapet 803 et il est plus étroit au niveau du canal inférieur 802.3. Le canal inférieur 802.3 est, sur toute sa longueur, plus étroit que le canal médian 802.2. La pièce 801.2 comporte un profil concave 804, au niveau de l'ouverture 805 du canal inférieur 802.3 vers l'extérieur. Ce profil 804 étant placé autour de, et de façon sensiblement perpendiculaire à l'ouverture 805. Le clapet battant bidirectionnel 803 est fixé à la pièce 801.1 par une charnière-film 803.1. La largeur et l'épaisseur de cette charnière 803.1 permettent de réguler la force nécessaire pour déplacer le clapet 803. La largeur du clapet 803 par rapport au canal 802.2 à la hauteur du clapet (figure 8B : coupe transversale de l'embout au niveau du clapet 803) a également une influence sur le débit au travers du canal 802. Ce dispositif permet d'améliorer la reprise d'air. Il permet également d'éviter la formation de gouttes à l'ouverture 805 du flacon. Il permet une distribution plus régulière.

## Revendications

1. Flacon distributeur, comprenant :
a) - un réservoir (101, 201, 301, 502, 602, 701) contenant un produit (102, 201a, 301b) et muni d'au moins deux ouvertures, une première ouverture (P), se terminant par un col (112, 207, 305, 502a, 710) ;
b) - au moins un moyen de pressurisation (103, 108, 106, 203, 302, 403, 506, 713) du réservoir;
c) - un moyen de freinage et de rétention du produit ou réducteur (110, 216, 308, 402, 601), situé au voisinage d'une seconde ouverture (R) ;
d) - un moyen de fixation (104, 303, 304, 503, 704) du moyen de pressurisation (103, 302, 506, 713) sur la première ouverture (P) du réservoir ;
**caractérisé en ce qu'**il comporte, en outre, un dispositif d'étanchéité (105, 205, 206, 303, 304, 505, 705) apte à passer, au moins préalablement à la première utilisation, d'une première position dans laquelle le réservoir est séparé, de manière étanche à l'air, du moyen de pressurisation, à une seconde position dans laquelle l'étanchéité entre le réservoir et le moyen de pressurisation est rompue.

2. Flacon selon la revendication 1, **caractérisé en ce que** le passage de la première position à la seconde position se fait de manière irréversible, préalablement à la première utilisation.

3. Flacon selon la revendication 2, **caractérisé en ce que** le dispositif d'étanchéité est formé d'un opercule (105, 505, 705) déchirable ou perçable lors de la première utilisation par actionnement du moyen de pressurisation.

4. Flacon selon la revendication 1, **caractérisé en ce que** le dispositif d'étanchéité (205, 206, 303, 304) est agencé de manière à pouvoir passer de la première à la seconde position, lors de chaque nouvelle utilisation.

5. Flacon selon l'une quelconque des revendications précédentes, **caractérisé en ce que** la première ouverture (P) est formée d'un clapet unidirectionnel (106), apte à s'ouvrir en direction du corps réservoir et à empêcher la rentrée du produit jusqu'au moyen de pressurisation.

6. Flacon selon l'une quelconque des revendications précédentes, **caractérisé en ce qu'**il comprend un capot (109, 210, 306, 404, 717), ce capot coopérant avec une seconde.extrémité du flacon où est placé le réducteur (110, 216, 308, 402, 708).

7. Flacon selon l'une quelconque des revendications précédentes, **caractérisé en ce que** le corps du flacon est d'une rigidité suffisante pour ne pas se déformer sous l'action d'une pression manuelle normale.

8. Flacon selon l'une quelconque des revendications précédentes, **caractérisé en ce que** le corps du flacon est en verre, en matériau thermoplastique ou en aluminium.

9. Flacon selon l'une quelconque des revendications précédentes, **caractérisé en ce que** le produit est une lotion, un lait, un shampooing, un gel, une crème ou une mousse.

10. Flacon selon l'une quelconque des revendications précédentes, **caractérisé en ce que** la capacité du moyen de pressurisation est inférieure au volume du flacon.

11. Flacon selon la revendication 10, **caractérisé en ce que** la capacité du moyen de pressurisation va de 0,2% à 25% du volume du flacon.

12. Flacon selon l'une quelconque des revendications précédentes, **caractérisé en ce que** la capacité du moyen de pressurisation va de 0,1ml à 5ml.

13. Flacon selon l'une quelconque des revendications précédentes, **caractérisé en ce que** le moyen de pressurisation est constitué d'une poire en matériau élastomérique (103, 203, 302, 403, 506), d'un piston ou d'un soufflet (703).

14. Flacon selon l'une quelconque des revendications précédentes, **caractérisé en ce que** le moyen de pressurisation est relié à la première ouverture P par claquage ou par vissage.

15. Flacon selon l'une quelconque des revendications précédentes, **caractérisé en ce que** le moyen de pressurisation est constitué d'un soufflet (703) surmonté d'un bouton à presser en matériau rigide (713).

16. Flacon selon l'une quelconque des revendications précédentes, **caractérisé en ce que** l'ensemble constitué du moyen de pressurisation, du moyen de fixation et du col est partiellement encapsulé dans une pièce rigide (206, 303, 304, 401, 503, 415).

17. Flacon selon la revendication 16, **caractérisé en ce que** l'encapsulage est réalisé par surmoulage (206, 303, 304, 401, 415) de la pièce rigide autour de l'ensemble constitué du moyen de pressurisation, du moyen de fixation et du col.

18. Flacon selon la revendication 16 ou 17, **caractérisé en ce que** la pièce rigide et la poire élastomère forment une seule pièce (203, 503, 504).

19. Flacon selon l'une quelconque des revendications 16 à 18, **caractérisé en ce que** la pièce rigide est constituée de deux. pièces distinctes (401, 415), assemblées autour de l'ensemble constitué du moyen de pressurisation, du moyen de fixation et du col

20. Flacon selon l'une quelconque des revendications 16 à 9, **caractérisé en ce que** la pièce rigide est en matériau thermoplastique.

21. Flacon selon l'une quelconque des revendications 16 à 20, **caractérisé en ce que** la pièce rigide (415) comprend un capot (411) pour protéger le moyen de pressurisation.

22. Flacon selon l'une quelconque des revendications précédentes, **caractérisé en ce que** le moyen de pressurisation, le moyen de fixation et le col sont partiellement surmoulés par une pièce en matériau rigide, de telle sorte que le moyen de pressurisation (403, 506) se trouve à l'intérieur d'une cavité creuse aménagée dans la pièce en matériau rigide (415, 504), et que le moyen de pressurisation affleure au plus à la surface de la pièce rigide.

23. Flacon selon l'une quelconque des revendications précédentes, **caractérisé en ce que** le flacon est muni de deux moyens de pressurisation (203) placés de façon symétrique par rapport à la première ouverture (P).

24. Flacon selon l'une quelconque des revendications précédentes, **caractérisé en ce que** le réducteur (601, 708) comprend une cellule de retenue (606), ouverte sur le réservoir.

25. Flacon selon la revendication 24, **caractérisé en ce que** la cellule de retenue est constituée par les parois du réducteur (708).

26. Flacon selon la revendication 24 ou 25, **caractérisé en ce que** la cellule de retenue comprend un rebord annulaire (605) à son entrée.

27. Flacon selon l'une quelconque des revendications précédentes, **caractérisé en ce que** le réducteur (110, 216, 402, 601) comporte un moyen obturateur (119, 226, 405, 607, 609) apte à obturer ladite extrémité du réducteur de façon intermittente.

28. Flacon selon la revendication 27, **caractérisé en ce que** le moyen obturateur est choisi parmi : une lèvre élastique (607), une valve élastique (609), un joint plat déformable placé au fond du capot et une capsule service appartenant au capot (210, 404).

29. Flacon selon l'une quelconque des revendications précédentes, **caractérisé en ce que** le réducteur (308) est muni à une extrémité d'un applicateur en mousse (307), d'une surface de massage, d'une bille, d'une spatule ou d'un pinceau.

30. Flacon selon l'une quelconque des revendications précédentes, **caractérisé en ce que** le réducteur comprend plusieurs canaux pour assurer la distribution simultanée du produit.

31. Flacon selon l'une quelconque des revendications précédentes, **caractérisé en ce que** la fixation du moyen de pressurisation sur le col est assurée par le moyen de pressurisation lui-même (203) ou par une bague rigide (104, 503), surmoulée ou non sur le moyen de pressurisation.

32. Flacon selon l'une quelconque des revendications précédentes, **caractérisé en ce que** l'opercule (105, 505, 705) est en matériau imperméable à l'air et aux composants du produit et chimiquement inerte par rapport audit produit.

33. Flacon selon l'une quelconque des revendications 16 à 32, **caractérisé en ce que** la pièce rigide comprend un couvercle à charnière (504), le moyen de pressurisation étant fixé sur, et/ou moulé avec ce couvercle.

34. Flacon selon l'une quelconque des revendications précédentes, **caractérisé en ce que** le dispositif d'étanchéité comporte, en outre, une membrane perméable à l'air et imperméable aux liquides.

35. Flacon selon l'une quelconque des revendications précédentes, **caractérisé en ce qu'**il comprend un moyen de reprise d'air (108).

36. Flacon selon la revendication 35, **caractérisé en ce que** le moyen de reprise d'air est choisi parmi : une capsule propre à reprise d'air, une lèvre (226, 607) ou une valve élastique (609), une valve de reprise d'air (108) montée entre le moyen de pressurisation et l'extérieur, un trou formé dans le moyen de pressurisation.

37. Flacon selon l'une quelconque des revendications 6 à 36, **caractérisé en ce que** le capot (109, 210, 306, 404) présente une face plane qui permet le stockage du flacon tête en bas.

38. Flacon selon l'une quelconque des revendications précédentes, **caractérisé en ce que** le moyen de pressurisation et le réservoir communiquent par un canal étroit, comme un canal capillaire.

39. Flacon selon l'une quelconque des revendications précédentes, **caractérisé en ce qu'**il comporte un embout de distribution (801), traversé par un canal (802), un clapet (803) battant bi-directionnel, ce clapet séparant le canal (802) en deux canaux supérieur (802.1) qui communique avec l'intérieur du flacon et médian (802.2), ce dernier se prolongeant en un canal inférieur (802.3) qui comporte une ouverture (805) vers l'extérieur du flacon.

40. Flacon selon la revendication précédente, **caractérisé en ce que** l'embout (801) comporte un profil concave (804) au niveau de l'ouverture (805) du canal inférieur (802.3).

## Patentansprüche

1. Ausgabeflakon, der aufweist:
a) - einen ein Produkt (102, 201a, 301b) enthaltenden Behälter (101, 201, 301, 502, 602, 701), der mit mindestens zwei Öffnungen versehen ist, wobei eine erste Öffnung (P) in einem Hals (122, 207, 305, 502a, 710) endet;
b) - mindestens ein Mittel (103, 108, 106, 203, 302, 403, 506, 713) zur Druckbeaufschlagung des Behälters,
c) - ein Mittel zum Bremsen und Zurückhalten des Produkts oder Reduzierteil (110, 216, 308, 402, 601), das sich in der Nähe einer zweiten Öffnung (R) befindet,
d) - ein Mittel zur Befestigung (104, 303, 304, 503, 704) des Druckbeaufschlagungsmittels (103, 302, 506, 713) auf der ersten Öffnung (P) des Behälters;
**dadurch gekennzeichnet, daß** er außerdem eine Dichtvorrichtung (105, 205, 206, 303, 304, 505, 705) aufweist, die zumindest vor der ersten Benutzung von einer ersten Stellung, in der der Behälter luftdicht vom Druckbeaufschlagungsmittel getrennt ist, in eine zweite Stellung übergehen kann, in der die Dichtheit zwischen dem Behälter und dem Druckbeaufschlagungsmittel unterbrochen wird.

2. Flakon nach Anspruch 1, **dadurch gekennzeichnet, daß** der Übergang von der ersten Stellung in die zweite Stellung vor der ersten Benutzung in unumkehrbarer Weise erfolgt.

3. Flakon nach Anspruch 2, **dadurch gekennzeichnet, daß** die Dichtvorrichtung aus einer Abdeckung (105, 505, 705) besteht, die bei der ersten Benutzung durch Betätigung des Druckbeaufschlagungsmittels zerrissen oder durchstoßen werden kann.

4. Flakon nach Anspruch 1, **dadurch gekennzeichnet, daß** die Dichtvorrichtung (205, 206, 303, 304) so ausgebildet ist, daß sie bei jeder erneuten Benutzung von der ersten in die zweite Stellung übergehen kann.

5. Flakon nach einem der vorhergehenden Ansprüche, **dadurch gekennzeichnet, daß** die erste Öffnung (P) von einer unidirektionalen Ventilklappe (106) gebildet wird, die sich in Richtung des Behälterkörpers öffnen und die Rückkehr des Produkts bis zum Druckbeaufschlagungsmittel verhindern kann.

6. Flakon nach einem der vorhergehenden Ansprüche, **dadurch gekennzeichnet, daß** er eine Kappe (109, 210, 306, 404, 717) aufweist, die mit einem zweiten Ende des Flakons zusammenwirkt, an dem das Reduzierteil (110, 216, 308, 402, 708) angeordnet ist.

7. Flakon nach einem der vorhergehenden Ansprüche, **dadurch gekennzeichnet, daß** der Körper des Flakons ausreichend steif ist, um sich unter der Einwirkung eines normalen manuellen Drucks nicht zu verformen.

8. Flakon nach einem der vorhergehenden Ansprüche, **dadurch gekennzeichnet, daß** der Körper des Flakons aus Glas, aus thermoplastischem Material oder aus Aluminium ist.

9. Flakon nach einem der vorhergehenden Ansprüche, **dadurch gekennzeichnet, daß** das Produkt eine Lotion, eine Milch, ein Shampoo, ein Gel, eine Creme oder ein Schaum ist.

10. Flakon nach einem der vorhergehenden Ansprüche, **dadurch gekennzeichnet, daß** das Fassungsvermögen des Druckbeaufschlagungsmittels geringer ist als das Volumen des Flakons.

11. Flakon nach Anspruch 10, **dadurch gekennzeichnet, daß** das Fassungsvermögen des Druckbeaufschlagungsmittels zwischen 0,2% und 25% des Volumens des Flakons beträgt.

12. Flakon nach einem der vorhergehenden Ansprüche, **dadurch gekennzeichnet, daß** das Fassungsvermögen des Druckbeaufschlagungsmittels zwischen 0,1ml und 5ml liegt.

13. Flakon nach einem der vorhergehenden Ansprüche, **dadurch gekennzeichnet, daß** das Druckbeaufschlagungsmittel aus einem Ball aus Elastomermaterial (103, 203, 302, 403, 506), aus einem Kolben oder einem Faltenbalg (703) besteht.

14. Flakon nach einem der vorhergehenden Ansprüche, **dadurch gekennzeichnet, daß** das Druckbeaufschlagungsmittel mit der ersten Öffnung P durch Einrasten oder Schraubverbindung verbunden ist.

15. Flakon nach einem der vorhergehenden Ansprüche, **dadurch gekennzeichnet, daß** das Druckbeaufschlagungsmittel aus einem Faltenbalg (703) besteht, über dem ein zu drückender Knopf aus steifem Material (713) angeordnet ist.

16. Flakon nach einem der vorhergehenden Ansprüche, **dadurch gekennzeichnet, daß** die aus dem Druckbeaufschlagungsmittel, dem Befestigungsmittel und dem Hals bestehende Einheit teilweise in ein steifes Teil (206, 303, 304, 401, 503, 415) eingekapselt ist.

17. Flakon nach Anspruch 16, **dadurch gekennzeichnet, daß** die Einkapselung durch Aufformen (206, 303, 304, 401, 415) des steifen Teils um die aus dem Druckbeaufschlagungsmittel, dem Befestigungsmittel und dem Hals bestehende Einheit herum durchgeführt wird.

18. Flakon nach Anspruch 16 oder 17, **dadurch gekennzeichnet, daß** das steife Teil und der Ball aus Elastomermaterial aus einem Stück bestehen (203, 503, 504).

19. Flakon nach einem der Ansprüche 16 bis 18, **dadurch gekennzeichnet, daß** das steife Teil aus zwei getrennten Teilen (401, 415) besteht, die um die aus dem Druckbeaufschlagungsmittel, dem Befestigungsmittel und dem Hals bestehende Einheit herum zusammengebaut werden.

20. Flakon nach einem der Ansprüche 16 bis 19, **dadurch gekennzeichnet, daß** das steife Teil aus thermoplastischem Material ist.

21. Flakon nach einem der Ansprüche 16 bis 20, **dadurch gekennzeichnet, daß** das steife Teil (415) eine Kappe (411) aufweist, um das Druckbeaufschlagungsmittel zu schützen.

22. Flakon nach einem der vorhergehenden Ansprüche, **dadurch gekennzeichnet, daß** auf das Druckbeaufschlagungsmittel, das Befestigungsmittel und den Hals teilweise ein Teil aus steifem Material aufgeformt ist, so daß das Druckbeaufschlagungsmittel (403, 506) sich innerhalb eines Hohlraums befindet, der im steifen Teil (415, 504) ausgebildet ist, und daß das Druckbeaufschlagungsmittel höchstens bündig an der Oberfläche des steifen Teils anliegt.

23. Flakon nach einem der vorhergehenden Ansprüche, **dadurch gekennzeichnet, daß** der Flakon mit zwei Druckbeaufschlagungsmitteln (203) versehen ist, die in bezug auf die erste Öffnung (P) symmetrisch angeordnet sind.

24. Flakon nach einem der vorhergehenden Ansprüche, **dadurch gekennzeichnet, daß** das Reduzierteil (601, 708) eine Rückhaltezelle (606) aufweist, die sich auf den Behälter öffnet.

25. Flakon nach Anspruch 24, **dadurch gekennzeichnet, daß** die Rückhaltezelle aus den Wänden des Reduzierteils (708) besteht.

26. Flakon nach Anspruch 24 oder 25, **dadurch gekennzeichnet, daß** die Rückhaltezelle an ihrem Eingang eine ringförmige Randleiste (605) aufweist.

27. Flakon nach einem der vorhergehenden Ansprüche, **dadurch gekennzeichnet, daß** das Reduzierteil (110, 216, 402, 601) ein Verschlußmittel (119, 226, 405, 607, 609) aufweist, das das Ende des Reduzierteils intermittierend verschließen kann.

28. Flakon nach Anspruch 27, **dadurch gekennzeichnet, daß** das Verschlußmittel ausgewählt wird aus: einer elastischen Lippe (607), einer elastischen Ventilklappe (609), einer flachen, verformbaren Dichtung, die am Boden der Kappe angeordnet ist, und einer Betriebskapsel, die zur Kappe (210, 404) gehört.

29. Flakon nach einem der vorhergehenden Ansprüche, **dadurch gekennzeichnet, daß** das Reduzierteil (308) an einem Ende mit einem Schaumstoffapplikator (307), einer Massagefläche, einer Kugel, einem Spatel oder einem Pinsel versehen ist.

30. Flakon nach einem der vorhergehenden Ansprüche, **dadurch gekennzeichnet, daß** das Reduzierteil mehrere Kanäle aufweist, um die gleichzeitige Ausgabe des Produkts zu gewährleisten.

31. Flakon nach einem der vorhergehenden Ansprüche, **dadurch gekennzeichnet, daß** die Befestigung des Druckbeaufschlagungsmittels auf dem Hals durch das Druckbeaufschlagungsmittel (203) selbst oder durch einen steifen Ring (104, 503) gewährleistet wird, der auf das Druckbeaufschlagungsmittel aufgeformt ist oder nicht.

32. Flakon nach einem der vorhergehenden Ansprüche, **dadurch gekennzeichnet, daß** die Abdeckung (105, 505, 705) aus einem gegenüber Luft und den Bestandteilen des Produkts undurchlässigen und gegenüber dem Produkt chemisch inerten Material besteht.

33. Flakon nach einem der Ansprüche 16 bis 32, **dadurch gekennzeichnet, daß** das steife Teil einen Deckel mit Scharnier (504) aufweist, wobei das Druckbeaufschlagungsmittel am Deckel befestigt und/oder mit diesem Deckel geformt ist.

34. Flakon nach einem der vorhergehenden Ansprüche, **dadurch gekennzeichnet, daß** die Dichtvorrichtung außerdem eine luftdurchlässige und flüssigkeitsundurchlässige Membran aufweist.

35. Flakon nach einem der vorhergehenden Ansprüche, **dadurch gekennzeichnet, daß** er ein Luftaufnahmemittel (108) aufweist.

36. Flakon nach Anspruch 35, **dadurch gekennzeichnet, daß** das Luftaufnahmemittel ausgewählt wird aus: einer Luftaufnahmekapsel, einer Lippe (226, 607) oder einer elastischen Ventilklappe (609), einer Luftaufnahme-Ventilklappe (108), die zwischen dem Druckbeaufschlagungsmittel und der Außenumgebung angeordnet ist, einem im Druckbeaufschlagungsmittel ausgebildeten Loch.

37. Flakon nach einem der Ansprüche 6 bis 36, **dadurch gekennzeichnet, daß** die Kappe (109, 210, 306, 404) eine eben Fläche aufweist, die die Lagerung des Flakons mit dem Kopf nach unten erlaubt.

38. Flakon nach einem der vorhergehenden Ansprüche, **dadurch gekennzeichnet, daß** das Druckbeaufschlagungsmittel und der Behälter über einen engen Kanal, wie zum Beispiel einen Kapillarkanal, miteinander in Verbindung stehen.

39. Flakon nach einem der vorhergehenden Ansprüche, **dadurch gekennzeichnet, daß** er ein Ausgabe-Ansatzstück (801), das von einem Kanal (802) durchquert wird, und eine bidirektionale Schlagklappe (803) aufweist, die den Kanal (802) in zwei Kanäle teilt, einen oberen Kanal (802.1), der mit dem Inneren des Flakons in Verbindung steht, und einen mittleren Kanal (802.2), wobei dieser letztere sich in einem unteren Kanal (802.3) verlängert, der eine Öffnung (805) zur Außenumgebung des Flakons aufweist.

40. Flakon nach dem vorhergehenden Anspruch, **dadurch gekennzeichnet, daß** das Ansatzstück (801) in Höhe der Öffnung (805) des unteren Kanals (802.3) ein konkaves Profil (804) aufweist.

## Claims

1. Dispensing bottle comprising:
a) - a reservoir (101, 201, 301, 502, 602, 701) containing a product (102, 201a, 301b) and equipped with at least two openings, a first opening (P) ending in a neck (112, 207, 305, 502a, 710);
b) - at least one pressurizing means (103, 108, 106, 203, 302, 403, 506, 713) for pressurizing the reservoir;
c) - a means of slowing and retaining the product or reducer (110, 216, 308, 402, 601), located near a second opening (R);
d) - a fixing means (104, 303, 304, 503, 704) for fixing the pressurizing means (103, 302, 506, 713) onto the first opening (P) of the reservoir;
**characterized in that** it further comprises a sealing device (105, 205, 206, 303, 304, 505, 705) capable of moving, at least prior to first use, from a first position in which the reservoir is separated, in an airtight manner, from the pressurizing means, to a second position in which the seal between the reservoir and the pressurizing means is broken.

2. Bottle according to Claim 1, **characterized in that** the move from the first position to the second position is done irreversibly prior to first use.

3. Bottle according to Claim 2, **characterized in that** the sealing device is formed of a film (105, 505, 705) that can be torn or punctured upon first use by operation of the pressurizing means.

4. Bottle according to Claim 1, **characterized in that** the sealing device (205, 206, 303, 304) is arranged in such a way as to be able to move from the first to the second position upon each fresh use.

5. Bottle according to any one of the preceding claims, **characterized in that** the first opening (P) is formed of a one-way valve (106) able to open towards the reservoir body and to prevent product from getting back in as far as the pressurizing means.

6. Bottle according to any one of the preceding claims, **characterized in that** it comprises a cap (109, 210, 306, 404, 717), this cap collaborating with a second end of the bottle where the reducer (110, 216, 308, 402, 708) is placed.

7. Bottle according to any one of the preceding claims, **characterized in that** the body of the bottle is rigid enough that it does not deform under the action of normal manual pressure.

8. Bottle according to any one of the preceding claims, **characterized in that** the body of the bottle is made of glass, thermoplastic or aluminium.

9. Bottle according to any one of the preceding claims, **characterized in that** the product is a lotion, a milk, a shampoo, a gel, a cream or a mousse (or foam).

10. Bottle according to any one of the preceding claims, **characterized in that** the capacity of the pressurizing means is smaller than the volume of the bottle.

11. Bottle according to Claim 10, **characterized in that** the capacity of the pressurizing means ranges from 0.2% to 25% of the volume of the bottle.

12. Bottle according to any one of the preceding claims, **characterized in that** the capacity of the pressurizing means ranges from 0.1 ml to 5 ml.

13. Bottle according to any one of the preceding claims, **characterized in that** the pressurizing means consists of a bulb made of elastomeric material (103, 203, 302, 403, 506), of a piston or of a bellows (703).

14. Bottle according to any one of the preceding claims, **characterized in that** the pressurizing means is connected to the first opening P by snap-fastening or screw-fastening.

15. Bottle according to any one of the preceding claims, **characterized in that** the pressurizing means consists of a bellows (703) surmounted by a push-button made of rigid material (713).

16. Bottle according to any one of the preceding claims, **characterized in that** the assembly consisting of the pressurizing means, the fixing means and the neck is partially encapsulated in a rigid piece (206, 303, 304, 401, 503, 415).

17. Bottle according to Claim 16, **characterized in that** the encapsulation is achieved by overmoulding (206, 303, 304, 401, 415) the rigid piece around the assembly consisting of the pressurizing means, the fixing means and the neck.

18. Bottle according to Claim 16 or 17, **characterized in that** the rigid piece and the elastomer bulb form a single piece (203, 503, 504).

19. Bottle according to any one of Claims 16 to 18, **characterized in that** the rigid piece consists of two separate pieces (401, 415), assembled around the assembly consisting of the pressurizing means, the fixing means and the neck.

20. Bottle according to any one of Claims 16 to 19, **characterized in that** the rigid piece is made of thermoplastic.

21. Bottle according to any one of Claims 16 to 20, **characterized in that** the rigid piece (415) comprises a cap (411) for protecting the pressurizing means.

22. Bottle according to any one of the preceding claims, **characterized in that** the pressurizing means, the fixing means and the neck are partially overmoulded by a piece made of rigid material, so that the pressurizing means (403, 506) lies inside a hollow cavity formed in the piece (415, 504) made of rigid material, and so that the pressurizing means is, at most, flush with the surface of the rigid piece.

23. Bottle according to any one of the preceding claims, **characterized in that** the bottle is equipped with two pressurizing means (203) placed symmetrically with respect to the first opening (P).

24. Bottle according to any one of the preceding claims, **characterized in that** the reducer (601, 708) comprises a retaining cell (606) open to the reservoir.

25. Bottle according to Claim 24, **characterized in that** the retaining cell consists of the walls of the reducer (708).

26. Bottle according to Claim 24 or 25, **characterized in that** the retaining cell comprises an annular rim (605) at its inlet.

27. Bottle according to any one of the preceding claims, **characterized in that** the reducer (110, 216, 402, 601) comprises a shut-off means (119, 226, 405, 607, 609) capable of shutting off the said end of the reducer intermittently.

28. Bottle according to Claim 27, **characterized in that** the shut-off means is chosen from: an elastic lip (607), an elastic valve (609), a deformable flat gasket placed at the bottom of the cap and a user lid belonging to the cap (210, 404).

29. Bottle according to any one of the preceding claims, **characterized in that** the reducer (308) is equipped at one end with a foam applicator (307), a massaging surface, a ball, a spreader or a brush.

30. Bottle according to any one of the preceding claims, **characterized in that** the reducer comprises several passages for simultaneous dispensing of the product.

31. Bottle according to any one of the preceding claims, **characterized in that** the pressurizing means is fixed to the neck by the pressurizing means (203) itself or via a rigid ring (104, 503) which may or may not be overmoulded onto the pressurizing means.

32. Bottle according to any one of the preceding claims, **characterized in that** the film (105, 505, 705) is made of a material that is impermeable to air and to the components of the product and which is chemically inert with respect to the said product.

33. Bottle according to any of Claims 16 to 32, **characterized in that** the rigid piece comprises a hinged cover (504), the pressurizing means being fixed onto and/or moulded with this cover.

34. Bottle according to any one of the preceding claims, **characterized in that** the sealing device further comprises an air-permeable membrane that is impermeable to liquids.

35. Bottle according to any one of the preceding claims, **characterized in that** it comprises an air intake means (108).

36. Bottle according to Claim 35, **characterized in that** the air intake means is chosen from: an air intake lid, a lip (226, 607) or an elastic valve (609), an air intake valve (108) mounted between the pressurizing means and the outside, and a hole formed in the pressurizing means.

37. Bottle according to any one of Claims 6 to 36, **characterized in that** the cap (109, 210, 306, 404) has a flat face which allows the bottle to be stored head down.

38. Bottle according to any one of the preceding claims, **characterized in that** the pressurizing means and the reservoir communicate via a narrow passage such as a capillary passage.

39. Bottle according to any one of the preceding claims, **characterized in that** it comprises a dispensing tip (801) through which there passes a passage (802), a two-way flap valve (803), this valve separating the passage (802) into two passages - an upper passage (802.1) which communicates with the inside of the bottle, and a middle passage (802.2), the latter continuing into a lower passage (802.3) which has an opening (805) to the outside of the bottle.

40. Bottle according to the preceding claim, **characterized in that** the tip (801) has a concave profile (804) at the opening (805) of the lower passage (802.3).
